# FASCICULE DE BREVET EUROPEEN

(11) **EP 2 828 931 B1**
(45) Date de publication et mention de la délivrance du brevet: **12.06.2019**
(21) Numéro de dépôt: 13713401.1
(22) Date de dépôt: 21.03.2013
(51) Int. Cl.: H01Q 11/08

(54) **ANTENNE HELICE COMPACTE A PROFIL SINUSOIDAL MODULANT UN MOTIF FRACTAL**
KOMPAKTE WENDELANTENNE MIT SINUSOIDALEM PROFIL ZUR MODULATION EINES FRAKTALEN MUSTERS
COMPACT HELICAL ANTENNA WITH A SINUSOIDAL PROFILE MODULATING A FRACTAL PATTERN

(30) Priorité: 21.03.2012 FR 1252547
(43) Date de publication de la demande: 28.01.2015
(73) Titulaire: CENTRE NATIONAL DE LA RECHERCHE SCIENTIFIQUE (CNRS), 75016 Paris (FR); CENTRE NATIONAL D'ETUDES SPATIALES, 75001 Paris (FR)
(72) Inventeur: AUBERT, Hervé, F-31000 Toulouse (FR); DIEZ, Hubert, F-31490 Leguevin (FR); BELOT, Daniel, F-31490 Leguevin (FR); TAKACS, Alexandru, F-31400 Toulouse (FR)
(74) Mandataire: Lavoix
(86) Numéro de dépôt international: PCT/EP2013/055979
(87) Numéro de publication internationale: WO 2013/139935

(56) Documents cités:
- FR-A1- 2 916 581
- US-A1- 2010 194 665
- HEBIB S ET AL: "Compact Printed Quadrifilar Helical Antenna With Iso-Flux-Shaped Pattern and High Cross-Polarization Discrimination", IEEE ANTENNAS AND WIRELESS PROPAGATION LETTERS, IEEE, PISCATAWAY, NJ, US, vol. 10, 1 janvier 2011 (2011-01-01), pages 635-638, XP011402979, ISSN: 1536-1225, DOI: 10.1109/LAWP.2011.2159189
- TAKACS A ET AL: "Miniaturization of quadrifilar helix antenna for VHF band applications", ANTENNAS&PROPAGATION CONFERENCE, 2009. LAPC 2009. LOUGHBOROUGH, IEEE, PISCATAWAY, NJ, USA, 16 novembre 2009 (2009-11-16), pages 597-600, XP031579617, ISBN: 978-1-4244-2720-8
- LETESTU Y ET AL: "A size reduced configurations of printed quadrifilar helix antenna", 2005 IEEE INTERNATIONAL WORKSHOP ON ANTENNA TECHNOLOGY ; IEEE IWAT 2005 ; MARINA MANDARIN HOTEL, SINGAPORE, MARCH 7 - 9, 2005, IEEE OPERATIONS CENTER, PISCATAWAY, NJ, 7 mars 2005 (2005-03-07), pages 326-328, XP010813142, DOI: 10.1109/IWAT.2005.1461082 ISBN: 978-0-7803-8842-0 cité dans la demande
- HANANE L ET AL: "Compact printed quadrifilar helix antennas for stratospheric balloons telemetry", ANTENNAS AND PROPAGATION INTERNATIONAL SYMPOSIUM, 2007 IEEE, IEEE, PISCATAWAY, NJ, USA, 1 juin 2007 (2007-06-01), pages 1525-1528, XP031169441, ISBN: 978-1-4244-0877-1

## Description

### DOMAINE TECHNIQUE GENERAL

L'invention concerne les antennes de type hélice. En particulier, elle concerne les antennes de type hélice quadrifilaires imprimées. De telles antennes trouvent notamment application dans des systèmes de télémétrie en bande L (fréquence de fonctionnement comprise entre 1 et 2 GHz, typiquement autour de 1,5 GHz) pour des charges utiles de ballons stratosphériques.

### ETAT DE LA TECHNIQUE

Les antennes de type hélice imprimées présentent l'avantage d'être de fabrication simple et peu onéreuse.

Elles sont particulièrement adaptées aux signaux de télémétrie à polarisation circulaire en bande L, signaux utilisés dans les charges utiles de ballons stratosphériques.

Elles offrent en outre un bon taux d'ellipticité et donc une bonne polarisation circulaire sur une large gamme d'angles d'élévations.

Le brevet EP 0320404 décrit une antenne imprimée de type hélice et son procédé de fabrication.

Une telle antenne comprend quatre brins rayonnants en forme de bandes métalliques obtenus par enlèvement de matière de la métallisation de part et d'autre des bandes d'une zone métallisée d'un circuit imprimé. Le circuit imprimé est destiné à être enroulé en hélice autour d'un cylindre.

Ces antennes bien qu'offrant de bonnes performances sont toutefois encombrantes.

Des antennes compactes de type hélice, comprenant des brins rayonnants en forme de méandre ont été proposées pour réduire la taille des antennes de ce type.

L'article: Y. Letestu, A. Sharaiha, Ph. Besnier « A size reduced configuration of printed quadrifilar helix antenna, » IEEE workshop on Antenna Technology: Small Antennas and Novel Metamaterials, 2005, pp. 326-328, Mars 2005, décrit de telles antennes compactes.

Toutefois, bien qu'un gain de l'ordre de 35% (réduction de la hauteur) sur l'encombrement ait été obtenu, les performances, notamment en polarisation croisée et en rayonnement arrière, sont dégradées montrant les limites de l'utilisation de tels motifs quant à la réduction de la taille des antennes de ce type.

Le document FR 2 916 581 décrit une antenne de type hélice comprenant des brins rayonnants constitués d'une répétition d'un motif fractal.

Toutefois, l'utilisation de ces motifs ne permet pas de réduire significativement la taille de l'antenne.

En outre les motifs fractals composés de segments rectilignes présentent un nombre beaucoup moins important de degrés de liberté sur lesquels le concepteur peut jouer afin d'ajuster et d'optimiser les performances de l'antenne compacte. De plus, à hauteur d'antenne donnée, beaucoup moins de solutions comportant ces motifs existent.

### PRESENTATION DE L'INVENTION

L'invention permet de réduire l'encombrement des antennes hélice de type connu et notamment de réduire la hauteur de telles antennes. L'invention est définie par la revendication indépendante 1.

A cet effet selon un premier aspect l'invention concerne une antenne de type hélice comprenant une forme de révolution et une pluralité de brins rayonnants enroulés en hélice autour de la forme de révolution, caractérisée en ce que chaque brin rayonnant est défini par une répétition d'un motif fractal comportant des segments constitués par une courbe sinusoïdale.

L'invention est avantageusement complétée par les caractéristiques suivantes, prises seules ou en une quelconque de leur combinaison techniquement possible :
- chaque segment correspond à une demi-période d'une courbe sinusoïdale définie par $y \left(x\right) = S . k . L ′ . sin \left(\frac{π}{L ′}.x\right)$ où : *S* est un entier à valeur dans {-1; +1}, *k* est le rapport entre l'amplitude de la sinusoïde et sa demi-longueur d'onde ;
- chaque segment du motif fractal à une longueur identique ;
- le fractal est du type Von Koch dont chaque ligne droite est remplacée par un segment sinusoïdal ;
- les brins rayonnants sont chacun constitués par une zone métallisée déterminée, enroulée en hélice sur la surface latérale d'un manchon, tel que l'axe directeur de chaque brin est distant de l'axe du brin suivant d'une distance déterminée, définie selon toute perpendiculaire à toute ligne directrice du manchon comme la distance entre deux points, chacun défini par une intersection entre l'axe d'un brin et une perpendiculaire à toute ligne directrice du manchon ;
- la forme de révolution est cylindrique ou conique ;
- l'antenne comprend quatre brins rayonnants identiques ;
- la longueur d'un brin déroulé est de l'ordre de $k . \frac{λ}{4}$ où *λ* est la longueur d'onde de fonctionnement de l'antenne.

### PRESENTATION DES FIGURES

D'autres caractéristiques et avantages de l'invention ressortiront encore de la description qui suit laquelle est purement illustrative et non limitative et doit être lue en regard des dessins annexés sur lesquels
- la figure 1 illustre de manière schématique en développé une antenne hélice de type connu comprenant des brins rayonnants rectilignes ;
- la figure 2 illustre de manière schématique une vue de face d'une antenne hélice de type connu comprenant des brins rayonnants rectilignes ;
- les figures 3a, 3b et 3c illustrent un motif de référence de type Von Koch avec des segments rectilignes et avec des segments constitués par une courbe sinusoïdale ;
- les figures 4a, 4b et 4c illustrent respectivement un premier motif de référence, fractal d'ordre 1, un fractal d'ordre 2 et un fractal d'ordre 3 ;
- les figures 5a, 5b et 5c illustrent respectivement, un second motif de référence, fractal d'ordre 1, un fractal d'ordre 2 et un fractal d'ordre 3 ;
- les figures 6a, 6b et 6c illustrent respectivement, un troisième motif de référence, fractal d'ordre 1, un fractal d'ordre 2 et un fractal d'ordre 3 ;
- les figures 7a et 7b illustrent respectivement, un quatrième motif de référence, fractal d'ordre 1 et un fractal d'ordre 2 ;
- les figures 8a et 8b illustrent respectivement, un motif de référence, fractal d'ordre 1 et un fractal d'ordre 2 pour des motifs des brins rayonnants, selon un cinquième mode de réalisation ;
- les figures 9a, 9b, 9c illustrent un motif de référence de type Von Koch avec des segments constitués par une courbe sinusoïdale selon plusieurs réalisations ;
- la figure 10 illustre une réalisation d'une antenne de type hélice selon l'invention.

### DESCRIPTION DETAILLEE DE L'INVENTION

### Structure générale de l'antenne

Les figures 1 et 2 illustrent respectivement une vue en développé et une vue de face d'une antenne hélice comprenant quatre brins rayonnants enroulé en hélice.

Une telle antenne comprend deux parties 1, 2.

La partie 1 comprend une zone conductrice 10 et quatre brins rayonnants 11, 12, 13 et 14.

Sur la partie 1, l'antenne de type hélice comprend quatre brins rayonnants 11, 12, 13, 14 enroulés en hélice selon une forme de révolution autour d'un manchon 15, par exemple.

Sur cette partie, les brins 11-14 sont connectés d'une part en court circuit au niveau d'une première extrémité 111, 121, 131, 141 des brins à la zone conductrice 10 et d'autre part au niveau d'une seconde extrémité 112, 122, 132, 142 des brins au circuit d'alimentation 20.

Les brins rayonnants 11-14 de l'antenne peuvent être identiques et sont par exemple au nombre de quatre. L'antenne est dans ce cas quadrifilaire.

Le manchon 15 sur lequel l'antenne est enroulée est représenté en pointillé sur la figure 1 pour constituer l'antenne telle que représentée sur la figure 2.

Les brins rayonnants 11-14 sont orientés de sorte qu'un axe support AA', BB', CC' et DD' de chaque brin, forme un angle α par rapport à tout plan orthogonal à toute ligne L directrice du manchon 15.

Cet angle α correspond à l'angle d'enroulement en hélice des brins rayonnants.

Les brins rayonnants 11-14 sont chacun constitué par une zone métallisée.

Sur les figures 1 et 2, les zones métallisées de la partie 1 sont des bandes symétriques par rapport à un axe directeur AA', BB', CC', DD' des brins.

La distance d entre deux brins successifs est définie selon toute perpendiculaire à toute ligne L directrice du manchon 15 comme la distance entre deux points, chacun défini comme l'intersection de la dite perpendiculaire avec un axe des brins.

Par exemple, pour obtenir une antenne quadrifilaires symétrique, cette distance d sera fixée à un quart du périmètre du manchon 15.

Le substrat supportant les bandes métalliques est enroulé en hélice sur la surface latérale du manchon 15.

Selon un mode de réalisation d'une telle antenne, les deux parties 1, 2 sont formées sur un circuit imprimé 100.

Les brins rayonnants 11-14 sont alors des bandes métalliques obtenues par enlèvement de matière de chaque côté des bandes d'une zone métallisée, sur la surface du circuit imprimé 100.

Le circuit imprimé 100 est destiné à être enroulé autour d'un manchon 15 présentant une forme générale de révolution, tel qu'un cylindre ou un cône, par exemple.

La partie 2 de l'antenne comprend un circuit d'alimentation 20 de l'antenne.

Le circuit d'alimentation 20 de l'antenne est constitué par une ligne de transmission du type ligne à ruban en forme de méandre, assurant à la fois la fonction de répartition de l'alimentation et d'adaptation des brins rayonnants 11-14 de l'antenne.

L'alimentation des éléments rayonnants se fait à amplitudes égales avec une progression de phases en quadrature.

La réduction de la taille des antennes de type hélice telles que représentées sur les figures 1 et 2 est obtenue en utilisant pour les brins rayonnants de la partie 1 de l'antenne des motifs particuliers qui vont être décrits ci-dessous. La partie 2 de l'antenne est quant à elle de type connu et ne sera pas plus détaillée.

### Motifs des brins rayonnants

Les brins rayonnant sont constitués par un fractal, comportant des segments constitués par une courbe sinusoïdale.

On appelle segment, un élément élémentaire du motif fractal.

La figure 3a illustre un motif de référence d'un fractal du type Von Koch comportant trois éléments élémentaires 30, 31, 33. Un tel motif est un fractal d'ordre 1. Sur la figure 3a l'élément élémentaire est un segment rectiligne.

Les fractals ont la propriété d'autosimilarité, ils sont formés de copies d'eux-mêmes à des échelles différentes. Ce sont des courbes auto-similaires et très irrégulières.

Un fractal est notamment composé de répliques réduites, du motif de référence.

Un fractal est généré par itération d'étapes de réduction du motif de référence puis application du motif obtenu au motif de référence.

Les ordres supérieurs sont obtenus en appliquant au milieu de chaque segment du motif de référence ce même motif de référence réduit, et ainsi de suite.

Le motif de référence peut être simple ou alterné par rapport à un axe directeur du motif.

Le choix du motif à proprement parler est guidé par les performances en rayonnement de l'antenne.

Pour la génération du fractal du type Von Koch on peut se référer à http://www.mathcurve.com/fractals/koch/koch.shtml.

Pour diminuer la hauteur de l'antenne tout en gardant la même fréquence de fonctionnement (résonance) chaque segment rectiligne du motif fractal est remplacé par un segment sinusoïdal.

Un tel remplacement permet d'augmenter la longueur déployée du brin rayonnant pour une hauteur donnée ou de réduire la hauteur de l'antenne pour une longueur déployée donnée.

La fréquence de résonance de l'antenne est fixée par la longueur déployée des brins rayonnants. Cette longueur déployée est fonction des paramètres de l'hélice (hauteur, rayon et nombre de tours) et de la géométrie du motif utilisé.

La figure 3b illustre un motif de référence utilisé pour les brins de l'antenne hélice, chaque segment 30', 31', 32', 33' du motif fractal est constitué par un segment sinusoïdal.

Dans le cas de la figure 3a on a un motif fractal de type Von Koch de premier ordre composé de quatre segments rectilignes de longueur identique L'/3, L'étant la longueur 'horizontale' du motif. Dans le cas de la figure 3b chaque segment de longueur L'/3 du motif Von Koch (celui de la figure 3a) est remplacé par un segment sinusoïdal (soit une demi-période de sinusoïde).

Tous les segments du motif ont la même longueur.
Un motif fractal est défini par trois paramètres :
- la taille de chaque répétition du motif de référence (ordre 1 du motif fractal) ;
- le nombre de répétition que l'on appelle nombre de cellules ;
- l'itération du fractal que l'on appelle ordre du fractal.
- En outre, un brin de l'antenne est défini par les paramètres suivants :
- longueur déployée ;
- l'angle α correspondant à l'angle d'enroulement en hélice du brin rayonnant ;
- longueur de la cellule L ;

La sinusoïde qui module le profil fractal peut être en particulier définie par la fonctionnelle suivante $y = S . k . L ′ . sin \left(\frac{π}{L ′}.x\right)$ où : *S* est un entier à valeur dans {-1; +1}, constant sur un segment, *k* est le rapport entre l'amplitude de la sinusoïde et sa demi-longueur d'onde (demi-période) Ainsi, comme on le comprend, la sinusoïde modulant le motif fractal est définie sur une période.

Sur la figure 3b le motif est tel que S = +1 tandis que sur la figure 3c le motif est tel que S = -1.

Ainsi ce motif de référence est constitué par une succession d'arcs de sinusoïde alternés constituant un motif fractal.

La fonction peut être définie segment par segment ou en adoptant une coordonnée curviligne le long du motif.

Dans le case de la figure 3b, la fonctionnelle ci-dessus définie a été appliquée par tranches de deux segments (segments 30, 31 d'une part et segments 32, 33 d'autre part).

Dans le cas de la figure 3a les segments centraux font un angle de 60°. Pour obtenir le motif de la figure 3b on applique d'abord la fonctionnelle à deux segments rectilignes et on les oriente de 60°.On illustre sur les figures 9a, 9b et 9c un motif pour différentes valeurs de k pour S=+1.

Le paramètre k permet d'augmenter la longueur déployée pour chaque segment correspondant du fractal Von Koch : au lieu d'avoir un court segment rectiligne on a un segment sinusoïdal de longueur déployée plus grande. Plus l'amplitude de la sinusoïde est large plus la longueur déployée est grande. Il faut néanmoins veiller à éviter les chevauchements de brins rayonnants lorsque k prend des valeurs de trop fortes.

On peut envisager également d'autres types de motif fractals dans lesquels chaque segment est remplacé par une courbe sinusoïdale.

Les figures 4a, 5a, 6a, 7a et 8a illustrent un motif de référence (fractal d'ordre 1) dont les segments sont rectilignes.

Sur la figure 4a le motif de référence est un triangle dans lequel la base est supprimée.

Sur la figure 5a le motif de référence est un carré dans lequel la base est supprimée.

Sur la figure 6a le motif de référence comprend deux trapèzes isocèles en opposition et espacés de la largeur de la petite base, dans lesquels la grande base a été supprimée. L'angle θ entre un côté s'étendant de la petite base vers la grande base.

Sur la figure 7a le motif de référence comprend deux triangles équilatéraux en opposition et espacés de la largeur d'un côté, dans lesquels la base a été supprimée

Les figures 4b, 5b et 6b, 7b et 8b illustrent respectivement l'ordre 2 d'un motif fractal suite à une itération des motifs de référence des figures 4a, 5a, 6a, 7a, 8a, respectivement.

Les figures 4c, 5c, 6c illustrent respectivement l'ordre 3 d'un motif fractal suite à deux itérations des motifs de référence des figures 4a, 5a, 6a.

Dans le cas de certains motifs notamment ceux du type représentés aux figures 4a, 6a et 7a des croisements entre lignes d'une même cellule sont possibles.

Pour éviter de tels croisements on peut jouer sur l'angle β (voir les figures 4a, 6a et 7a).

L'angle β est l'angle entre le premier segment incliné et la base supprimée.

L'ajustement de cet angle β permet de réduire la longueur des brins.

Dans le cas d'un motif de type Von Koch on a à l'ordre 1, un rapport entre la longueur déployée et la longueur du motif à l'ordre 1 de 4/3. A l'ordre 3 ce rapport est de (4/3)3 ce qui est faible.

Pour obtenir une réduction plus importante on peut jouer sur l'angle β. Le triangle équilatéral du motif Von Koch devient alors isocèle au lieu d'être équilatéral et les deux segments de triangle deviennent plus longs que ceux du triangle équilatéral initial (à longueur L' constante). Leur longueur est de L'/(6.cos β) et le rapport de la longueur déployée sur la longueur L' est donné par ${\left(\frac{\frac{L ′}{3} + 2 \frac{L ′}{6 ⁢ cos ⁢ β} + \frac{L ′}{3}}{L ′}\right)}^{n} = {\left(\frac{2 ⁢ cos ⁢ β + 1}{3 ⁢ cos ⁢ β}\right)}^{n}$ n étant l'ordre de la courbe fractale. De cette façon, on peut déployer une longueur de brin dans une même longueur. On appelle ce motif de référence un motif « Von Koch modifié ».
Comme précédemment chaque segment constituant les motifs fractals ci-dessus décrits est constitué par une courbe sinusoïdale. Pour des raisons de lisibilité, ces motifs ne sont pas représentés mais au vue de la description ci-dessus, l'homme du métier comprend comment aboutir à l'antenne hélice dont les brins rayonnants sont constitués par un motif fractal dont les segments sont constitués par un segment sinusoïdal.

### Exemple de réalisation et performances

Une antenne de type hélice comprenant un fractal du type Von Koch dont les segments ont été remplacés par des segments sinusoïdaux a été réalisée et testée. La figure 10 illustre une réalisation d'une telle antenne.

En particulier, les performances d'une telle antenne ont été mesurées et comparées à une antenne (de référence) de type hélice quadrifilaire comprenant des brins rectilignes l'antenne ayant une hauteur de 514 mm.

Le tableau ci-dessous répertorie les différents paramètres utilisés pour les brins rayonnants. Le fractal de base est un motif de Von Koch.

| Ordre | 1 | 1 | 1 | 1 | 1 | 2 | 2 | 2 |
|---|---|---|---|---|---|---|---|---|
| Nombre de cellules | 3 | 3 | 3 | 3 | 4 | 2 | 2 | 3 |
| α (degrés) | 52 | 52 | 49 | 52 | 52 | 43 | 43 | 50 |
| Longueur de cellule (mm) | 155 | 150 | 140 | 135 | 108 | 250 | 243 | 190 |
| k | 0,5 | 0,5 | 0,7 | 0,7 | 0,7 | 0,7 | 0,7 | 0,7 |
| s | -1 | 1 | -1 | 1 | 1 | -1 | 1 | -1 |
| Hauteur (mm) | 285 | 276 | 252 | 249 | 265 | 205 | 198 | 254 |
| LHC (dB) | 0,88 | 0,952 | 0,8 | 0,97 | 0,95 | 0,15 | 0,202 | 0,93 |
| RHC (dB) | -10,3 | -10,2 | -10,3 | -11,8 | -10,8 | -10,2 | -11,1 | -10,0 |
| S11 (dB) | -6,1 | -6 | -6,9 | -6,9 | -6,3 | -6,2 | -6,3 | -6,2 |
| Efficacité | 66 | 64 | 60 | 62 | 62 | 50 | 50 | 55 |
| Taille relative (%) | 55,4 | 53,7 | 49 | 48,4 | 51,6 | 39,9 | 38,5 | 49,4 |
| Gain Max (dB) | 2,44 | 2,41 | 1,91 | 2,23 | 2,26 | 0,37 | 0,36 | 1,6 |

On constate une réduction de la hauteur de l'antenne. Dans le tableau ci-dessus la taille relative (%) est calculée comme rapport entre la hauteur de l'antenne compacte et la hauteur de l'antenne de référence (514 mm).

En outre, on constate que les meilleures performances sont obtenues avec l'antenne basée sur le motif de Von Koch avec segments sinusoïdaux d'ordre 2 et avec deux cellules. Cette antenne présente le même diagramme à 137MHz et à sa fréquence de résonance (144MHz). En outre, sa hauteur est de 198 mm (taille relative de 38.5%), soit une réduction de 61,5% de la hauteur de l'antenne de référence.

## Revendications

1. Antenne de type hélice comprenant une forme de révolution et une pluralité de brins rayonnants enroulés en hélice autour de la forme de révolution, **caractérisée en ce que** chaque brin rayonnant est défini par une répétition d'un motif fractal comportant des segments, un arc de sinusoïde ayant été appliqué sur chaque segment du motif fractal, de sorte que chaque brin rayonnant présente un motif constitué par une succession d'arcs de sinusoïde alternés, chaque arc ayant comme axe directeur le segment du motif fractal.

2. Antenne de type hélice selon la revendication 1, dans laquelle chaque segment correspond à une demi-période d'une courbe sinusoïdale définie par $y \left(x\right) = S . k . L ′ . sin \left(\frac{π}{L ′}.x\right)$ où : *S* est un entier à valeur dans {-1; +1}, *k* est le rapport entre l'amplitude de la sinusoïde et sa demi-longueur d'onde, L'est la longueur horizontale du motif.

3. Antenne de type hélice selon l'une des revendications 1 à 2, dans laquelle chaque segment du motif fractal à une longueur identique.

4. Antenne de type hélice selon l'une des revendications précédentes, dans laquelle le fractal est du type Von Koch dont chaque ligne droite est remplacée par un segment sinusoïdal.

5. Antenne selon l'une des revendications précédentes, dans laquelle les brins rayonnants sont chacun constitués par une zone métallisée déterminée, enroulée en hélice sur la surface latérale d'un manchon (15), tel que l'axe directeur (AA', BB', CC', DD') de chaque brin est distant de l'axe du brin suivant d'une distance (d) déterminée, définie selon toute perpendiculaire à toute ligne directrice (L) du manchon (15) comme la distance entre deux points, chacun défini par une intersection entre l'axe d'un brin et une perpendiculaire à toute ligne directrice (L) du manchon (15).

6. Antenne selon l'une des revendications précédentes, **caractérisée en ce que** la forme de révolution (15) est cylindrique ou conique.

7. Antenne selon l'une des revendications précédentes, **caractérisée en ce que** l'antenne comprend quatre brins rayonnants identiques.

8. Antenne selon l'une des revendications précédentes, dans laquelle la longueur d'un brin déroulé est de l'ordre de $k . \frac{λ}{4}$ où *λ* est la longueur d'onde de fonctionnement de l'antenne.

## Patentansprüche

1. Wendel-Typ-Antenne, welche eine Rotationsform und eine Mehrzahl von abstrahlenden Drähten aufweist, welche als Helix um die Rotationsform herum gewickelt sind, **dadurch gekennzeichnet, dass** jeder abstrahlende Draht definiert ist mittels einer Wiederholung eines Fraktal-Musters, welches Segmente aufweist, wobei ein Sinuskurve-Bogen bei jedem Segment des Fraktal-Musters verwendet wurde, sodass jeder abstrahlende Draht ein Muster aufweist, welches mittels einer Aufeinanderfolge von alternierenden Sinuskurve-Bögen gebildet ist, wobei jeder Bogen als Führungsachse das Segment des Fraktal-Musters hat.

2. Wendel-Typ-Antenne gemäß Anspruch 1, wobei jedes Segment zu einer Halbperiode einer sinusförmigen Kurve korrespondiert, welche definiert ist durch $y \left(x\right) = S . k . L ′ . sin \left(\frac{π}{L ′}.x\right) ,$ wobei: *S* eine ganze Zahl mit Wert in {-1; +1} ist, *k* das Verhältnis zwischen der Amplitude der Sinuskurve und ihrer halben Wellenlänge ist, *L'* die horizontale Länge des Musters ist.

3. Wendel-Typ-Antenne gemäß einem der Ansprüche 1 bis 2, wobei jedes Segment des Fraktal-Musters eine identische Länge hat.

4. Wendel-Typ-Antenne gemäß einem der vorherigen Ansprüche, wobei das Fraktal vom Von-Koch-Typ ist, von welchem jede gerade Linie durch ein sinusförmiges Segment ersetzt ist.

5. Antenne gemäß einem der vorherigen Ansprüche, wobei die abstrahlenden Drähte jeweils gebildet sind mittels einer vorbestimmten metallisierten Zone, die als Helix auf die laterale Fläche einer Muffe (15) gewickelt ist, sodass die Führungsachse (AA', BB', CC', DD') jeden Drahtes zur Achse des folgenden Drahtes um eine vorbestimmte Entfernung (d) beabstandet ist, die entlang jeder Senkrechten zur gesamten Führungslinie (L) der Muffe (15) definiert ist als der Abstand zwischen zwei Punkten, die jeweils definiert sind mittels einer Schnittlinie zwischen der Achse eines Drahtes und einer Senkrechten zur gesamten Führungslinie (L) der Muffe (15).

6. Antenne gemäß einem der vorherigen Ansprüche, **dadurch gekennzeichnet, dass** die Rotationsform (15) zylindrisch oder konisch ist.

7. Antenne gemäß einem der vorherigen Ansprüche, **dadurch gekennzeichnet, dass** die Antenne vier identische abstrahlende Drähte aufweist.

8. Antenne gemäß einem der vorherigen Ansprüche, wobei die Länge eines abgewickelten Drahtes von der Größenordnung von $k . \frac{λ}{4}$ ist, wobei *λ* die Arbeits-Wellenlänge der Antenne ist.

## Claims

1. Helical type antenna comprising a form of revolution and a plurality of radiating strands helically wound around the form of revolution, **characterised in that** each radiating strand is defined by a repetition of a fractal pattern comprising segments, a sinusoidal arc having been applied to each segment of the fractal pattern, so that each radiating strand has a pattern constituted by a succession of alternate sinusoidal arcs, each arc having as its guiding axis the segment of the fractal pattern.

2. Helical type antenna according to claim 1, wherein each segment corresponds to a half-period of a sinusoidal curve defined by $y \left(x\right) = S . k . L ′ . sin \left(\frac{π}{L ′}.x\right)$ where: *S* is an integer having a value within {-1; +1}, *k* is the ratio between the amplitude of the sinusoid and its half-wavelength, L' is the horizontal length of the pattern.

3. Helical type antenna according to either claim 1 or claim 2, wherein each segment of the fractal pattern has an identical length.

4. Helical type antenna according to any one of the preceding claims, wherein the fractal is of the Von Koch type, each straight line of which is replaced by a sinusoidal segment.

5. Antenna according to any one of the preceding claims, wherein the radiating strands are each constituted by a specific metallised zone, helically wound on the lateral surface of a sleeve (15), such that the guiding axis (AA', BB', CC', DD') of each strand is distant from the axis of the following strand by a specific distance (d) defined according to any perpendicular to any guiding line (L) of the sleeve (15) as the distance between two points, each defined by an intersection between the axis of a strand and a perpendicular to any guiding line (L) of the sleeve (15).

6. Antenna according to any one of the preceding claims, **characterised in that** the form of revolution (15) is cylindrical or conical.

7. Antenna according to any one of the preceding claims, **characterised in that** the antenna comprises four identical radiating strands.

8. Antenna according to any one of the preceding claims, wherein the length of an unwound strand is approximately $k . \frac{λ}{4} ,$ where *λ* is the operating wavelength of the antenna.
